# FASCICULE DE BREVET EUROPEEN

(11) **EP 0 298 056 B1**
(45) Date de publication et mention de la délivrance du brevet: **11.11.1992**
(21) Numéro de dépôt: 88830283.3
(22) Date de dépôt: 01.07.1988
(51) Int. Cl.: B21D 5/04

(54) **Presse plieuse pour tôles**
Biegepresse für Bleche
Bending press for sheets

(30) Priorité: 03.07.1987 IT 8557287
(43) Date de publication de la demande: 04.01.1989
(73) Titulaire: Codatto, Antonio, I-36045 Lonigo Vicenza (IT)
(72) Inventeur: Codatto, Antonio, I-36045 Lonigo Vicenza (IT)
(74) Mandataire: Bettello, Luigi, Dott. Ing.

(56) Documents cités:
- EP-A- 0 022 122
- EP-A- 0 023 894
- EP-A- 0 077 314
- CH-A- 216 009
- DE-A- 3 530 513
- FR-A- 1 160 321
- GB-A- 951 895
- GB-A- 2 004 216
- US-A- 2 552 616
- US-A- 4 671 094
- PATENT ABSTRACTS OF JAPAN, vol. 10, no. 299 (M-524)[2355], 11 octobre 1986; & JP-A-61 111 736 (MARU KIKAI KOGYO K.K.) 29-05-1986

## Description

La présente invention a pour objet une presse selon le préambule de la revendication 1 destinée à effectuer le pliage de tôles, afin de réaliser des panneaux pliés au niveau de leurs bords, sur un ou plusieurs de leurs côtés.

Une presse-plieuse de ce type est connue de l'art antérieur, par exemple, par le document EP-A-0 023 894.

Dans l'état actuel de la technique, on connaît des machines dénommées presses-plieuses comprenant essentiellement une contre-lame inférieure et une contre-lame supérieure presse-tôle, qui s'étendent principalement dans le sens longitudinal en étant soutenues par une structure portante appropriée ; ces presses comprennent en outre un chariot qui supporte et assure le déplacement d'une lame de pliage supérieure et d'une lame de pliage inférieure, lesquelles lames, en combinaison avec les contre-lames précitées, concourent à effectuer le repliage vers le bas ou vers le haut des bords d'extrémité d'une tôle maintenue en position par lesdites contre-lames.

Il est bien entendu nécessaire de pré-disposer des organes afin de déterminer les mouvements des lames de pliage en vue d'obtenir le pliage vers le haut ou vers le bas des bords desdites tôles. Il est par ailleurs nécessaire de disposer de moyens pour le réglage préalable de l'angle du pliage que les lames détermineront sur les bords de la tôle.

Ces dispositifs de type connu présentent une grande complexité constructive et fonctionnelle, inhérentes aussi bien au réglage préalable en position qu'à la commande des déplacements des lames au cours du pliage.

Plus particulièrement, dans l'un de ces dispositifs la lame de pliage est montée sur un pivot orienté horizontalement, et sur cette lame agit un coin en forme de tige qui est mobile longitudinalement et dont le déplacement est susceptible de modifier l'inclinaison de la lame autour dudit pivot.

De plus les dispositifs pour le déplacement de la lame sont nombreux et complexes, en étant constitués par une série de pistons alignés qui sont disposés sur toute la longueur de la lame et qui en agissant sur celle-ci sont propores à provoquer le déplacement angulaire dans un sens déterminé, en surmontant l'action d'une série de moyens de rappel qui tendent à repousser la lame dans le sens contraire. L'invention se propose de réaliser une presse-plieuse pour tôles qui sur le plan constructif et fonctionnel se révèle beaucoup plus simple que les dispositifs similaires de type connu, appartenant au genre précisé en introduction.

A cet effet, la presse-plieuse objet de la présente invention est définie par la combinaison des caractéristiques selon la revendication 1.

En pratique, dans une de ses formes particulières de réalisation, l'invention prévoit que les deux lames sont fixées à un porte-lames présentant un profil en C et qui est actionné par un ou plusieurs vérins hydrauliques dont le positionnement peut être pré-réglé en agissant sur un arbre qui s'étend longitudinalement sur toute la longueur du dispositif, en étant articulé par ses extrémités au niveau des flasques latéraux fixes de la presse, autour dudit arbre étant montés un ou une pluralité d'éléments excentriques prévus au niveau de chacun des vérins et engagés dans un siège correspondant ménagé sur le prolongement inférieur de ces vérins. En pratique la position angulaire de l'arbre est susceptible de déterminer le positionnement des vérins précités et de pré-régler de la sorte l'angle du pliage obtenu sur la tôle une fois que le ou les vérins hydraulliques exercent leur action.

Une caractéristique fondamentale de l'invention réside dans le fait qu'au niveau de la partie arrière de la structure en C qui porte les lames de pliage sont prévus des organes de roulement qui se déplacent le long de pistes convenablement profilées, de façon à provoquer le déplacement vers l'avant, suivant un arc de cercle, de la structure précitée lorsque l'une des lames est rapprochée des contrelames, lesdites lames pouvant alors développer leur fonction de pliage.

En pratique, sur le plan structurel, la presse-plieuse selon l'invention se révèle beaucoup plus simple que les dispositifs similaires de type connu, puisque seul le réglage de la position angulaire de l'arbre précité est suffisant pour pré-régler l'angle de pliage des tôles. A l'aide du dispositif suivant l'invention, il est en outre possible d'obtenir de manière très simple le pliage des tôles suivant des angles très faibles de la même manière que des angles très supérieurs à 90° par rapport à la situation de départ de la tôle plane.

La présente invention va maintenant être décrite suivant une forme particulière de réalisation, donnée à titre d'exemple non limitatif en référence aux planches de dessins annexées, dans lesquelles :
La fig. 1 (planche I) est une vue axonométrique d'ensemble d'une forme particulière de réalisation du dispositif suivant l'invention.
Les figs. 2 et 3 (planche II) sont des vues schématiques de côté du dispositif suivant l'invention, pré-réglé pour réaliser un pliage vers le haut sur une tôle, au cours de deux phases différentes du fonctionnement.
Les figs. 4 et 5 sont des vues schématiques de côté du dispositif suivant l'invention, pré-réglé pour effectuer un pliage vers le bas sur une tôle, au cours de deux phases différentes de fonctionnement.

En fig. 1 on peut voir que dans une première forme de réalisation l'invention comprend une contre-lame inférieure 1 solidaire d'un prolongement vertical 2' d'une structure fixe 2 en forme de L, au niveau de la partie supérieure de laquelle est articulé en 3 le support 4 de la contre-lame supérieure 5 ; la tôle sera disposée entre les deux contre-lames 1 et 5 qui la maintiendront en position au cours de l'opération de pliage, ladite tôle pouvant être insérée entre lesdites lames par suite de la faculté de soulèvement de la contre-lame supérieure 5. Dans l'espace interne existant entre les pièces précitées est logé un dispositif porte-lames 6 constitué par un chariot à profil en C qui s'étend longitudinalement sur toute la longueur du dispositif et qui supporte la lame supérieure 7 ainsi que la lame inférieure 8 au niveau de ses extrémités, lesdites lames étant conformées de manière à présenter la concavité tournée en direction des deux contre-lames, la lame inférieure étant destinée à effectuer des pliages de la tôle vers le haut, tandis que la lame supérieure est prévue pour effectuer des pliages de la tôle vers le bas, la disposition constructive desdites lames et contre-lames étant réalisée conformément à des modalités connues.

Le porte-lames 6 est soutenu et donc déplacé par un ou par une série de vérins hydrauliques 9, dont la tige 10 s'étend de manière substantiellement verticale, l'extrémité supérieure de celle-ci étant articulée à la face inférieure dudit porte-lames. Chacun de ces vérins présente un prolongement inférieur 11 à l'intérieur duquel est ménagé axialement un siège dans lequel est engagé un élément excentrique 12 monté sur un arbre 13, lequel s'étend sur toute la longueur du dispositif et est articulé en 13', au niveau de ses extrémités, sur les flasques latéraux fixes du dispositif. On comprend sans peine que moyennant cette disposition, à chaque position angulaire de l'arbre 13 correspond un positionnement vertical précis du vérin 9 et donc du porte-lames 6. Comme on peut le voir sur ces figures les excentriques 12 seront préférablement établis à un profil circulaire.

On prévoit avantageusement des moyens pour supporter l'arbre 13, prévus à proximité de chacun des vérins 9 et aptes à éviter toute flexion de l'arbre dans ces zones.

Le porte-lames présente, au niveau de sa partie arrière, une série d'organes de roulements 14 et 15 qui roulent sur des pistes 15-17 orientées de manière substantiellement vertical, lesquelles pistes comportant des portions d'extrémité 18 à profil courbe dont le rayon est inférieur à celui des organes précités.

En fig. 2 et 3 on peut voir que lorsque l'élément excentrique 12 est déplacé angulairement afin que son axe soit amené au-dessus de celui du pivot 13' de l'arbre, la presse-plieuse est pré-réglée pour effectuer des pliages vers le haut sur la tôle 19 maintenue entre les contre-lames 1 et 5. Sur ces figures on notera en outre que plus la position de l'axe de l'élément excentrique est élevée par rapport à celle du pivot 13', plus grand sera l'angle de pliage de la tôle du fait que la course de la tige 10 reste toujours identique. Le pliage des tôles qui est obtenu par suite de l'effort actif exercé par la lame 8 ainsi que par l'effort de retenue exercé par les deux contre-lames 1 et 5, est rendu possible grâce au fait que le porte-lames 6 est destiné, à un certain moment par la suite, à accomplir un déplacement à profil en arc de cercle de façon à ce que la lame 7 tende à venir au-dessus des contre-lames du fait que les organes de roulement 15, dans leur dernière portion de course sur la piste 6, n'accomplissent plus un mouvement dans le sens vertical, mais décrivent au contraire un déplacement à profil en arc de cercle le long des portions 18.

En fig. 4 et 5 on peut vice-versa constater que lorsque l'axe de l'élément excentrique 12 est amené à un niveau inférieur par rapport à celui de l'axe du pivot 13' de l'arbre, le dispositif suivant l'invention est apte à effectuer le pliage de la tôle 19 vers le bas ; plus particulièrement ce pliage sera d'autant plus accentué que sera plus faible la distance de l'axe de l'élément excentrique 12 par rapport au pivot 13' . Egalement dans ce cas l'action de pliage de la tôle 19 est rendu possible grâce au profil particulier de la portion d'extrémité inférieure 18 de la piste inférieure 16 puisque le déplacement des moyens de roulement 14 sur ladite partie obligent le porte-lames 6 à accomplir, également dans ce cas, un parcours à profil en arc de cercle.

On comprend dans ces conditions que le dispositif suivant l'invention se révèle particulièrement simple sur un plan constructif par rapport aux dispositifs similaires de type connu. On conçoit également que le réglage de l'angle de pliage comme l'actionnement de ce pliage sont intrinsèquement de mise en oeuvre plus simple dans le dispositif suivant l'invention par rapport aux dispositifs similaires de type connu. Il doit être entendu qu'on peut prévoir des moyens pour modifier la position du vérin 9 différents de ceux décrits à titre d'exemple non limitatif afin d'être en mesure d'assurer la disposition préalable du porte-lames 6 en vue d'obtenir le pliage désiré de la tôle 19 vers le bas par la lame supérieure 7, ou vers le haut par la lame inférieure 8.

## Revendications

1. Presse-plieuse pour tôles, du type comprenant une contre-lame inférieure (1) fixe et une contre-lame supérieure (5) mobile verticalement par rapport à la première, toutes deux étant propres à maintenir en position une tôle (19) entre elles, ainsi qu'un porte-lames (6) en forme de C mobile verticalement par rapport auxdites contre-lames et supportant des lames de pliage (7, 8), caractérisée par le fait qu'elle présente une structure fixe (2) en forme de L qui comporte à l'extrémité de sa partie horizontale un prolongement vertical (2') dont est rendue solidaire vers le haut la contre-lame inférieure (1), ladite presse-plieuse présentant vers le haut un support (4) articulé vers l'arrière à la structure fixe (2) à laquelle est fixée vers l'avant la contre-lame supérieure (5), ledit porte-lames (6) en forme de C étant monté mobile dans l'espace interne compris entre cette structure fixe (2), le support (4) et les contre-lames (1, 5) pour pouvoir être déplacé dans le sens vertical à l'aide d'une ou de plusieurs tiges (10) dont chacune est actionnée à son tour par un vérin (9) de type hydraulique, lesdites tiges étant articulées à la face inférieure du porte-lames qui au niveau de sa face arrière comporte une série d'organes de roulement (14, 15) qui se déplacent sur deux pistes (16-17) substantiellement orientées dans le sens vertical et dont les portions d'extrémité (18) présentent un profit courbe à rayon de courbure supérieur à celui des organes de roulement (15), ces portions d'extrémité de la piste étant placées à un niveau propre à déterminer un déplacement en arc de cercle de l'ensemble du porte-lame (6) lorsque la lame supérieur (7) ou celle inférieure (8) est déplacée en direction des contre-lames (1, 5), ladite presse-plieuse étant en outre caractérisée par le fait qu'elle comporte des moyens propres à modifier de manière continue la position de l'extrémité inférieure des vérins (9).

2. Presse-plieuse suivant la revendication 1, caractérisée en ce que les moyens propres à modifier de manière continue la position des extrémités des vérins (9) sont constitués par un arbre (13) qui s'étend longitudinalement sur toute la longueur de la presse-plieuse et qui est articulé (en 13') au niveau des flasques latéraux fixes de la presse-plieuse, ledit arbre présentant une série d'éléments (12) excentrés par rapport aux pivots (13'), lesquels éléments excentrés sont respectivement engagés dans un siège ménagé dans les prolongements inférieurs (11) de chacun desdits vérins (9), ledit arbre (13) étant capable de se déplacer à l'intérieur desdits sièges afin de pouvoir assumer toutes les positions angulaires possibles.

3. Presse-plieuse suivant la revendication 2, caractérisée par le fait que l'élément excentré (12) présente un profil circulaire et est dimensionné de façon à ce que lorsque son axe est positionné au-dessus de celui du pivot (13') le pré-réglage soit tel que le pliage de la tôle (19) soit effectué vers le haut par la lame inférieure (8), tandis qu'à l'orientation de son axe au-dessous de celui du pivot (13') correspond un pliage de la tôle (19) vers le bas à la suite de l'action exercée par la lame (7).

## Claims

1. Sheet metal bending press of the type comprising a fixed lower facing block (1) and an upper facing block (5) that is vertically movable relative to the first, both being adapted to hold a metal sheet (19) in position between them, as well as a C-shaped blade holder (6) which is vertically movable relative to said facing blocks and which carries bending blades (7, 8), characterised by incorporating a fixed L-shaped construction (2) having at the end of its horizontal part a vertical extension (2') to which the lower facing block (1) is rigidly joined at the top, said bending press having at the top a support (4) articulated at the rear on the fixed construction (2) and to which the upper facing block (5) is attached at the front, said C-shaped blade holder (6) being movably mounted in the interior space comprised between said fixed construction (2), the support (4) and the facing blocks (1, 5) so as to be displaced in the vertical direction by means of one or more rods (10), each of which is in turn actuated by a hydraulic-type jack (9), said rods being articulated on the lower face of the blade holder which at the level of its rear face comprises a series of anti-friction bearings (14, 15) which move along two tracks (16-17) substantially orientated in the vertical direction and the end sections (18) of which present a curved profile with a larger radius of curvature than that of the anti-friction bearings (15), said end sections of the track being positioned at a suitable level to define an arcuate displacement of the blade holder assembly (6) when the upper blade (7) or the lower one (8) is moved towards the facing blocks (1, 5), said bending press further being characterised in that it comprises means adapted to continuously modify the position of the lower end of the jacks (9).

2. Bending press according to claim 1, characterised in that the means adapted to continuously modify the position of the ends of the jacks (9) are constituted by a shaft (13) longitudinally extending the entire length of the bending press and articulated (at 13') level with the fixed side plates of the bending press, said shaft having a series of elements (12) excentric relative to the trunnions (13'), said excentric elements respectively engaging in a seat set in the lower extensions (11) of each of said jacks (9), said shaft (13) being able to move inside said seats so as to be able to adopt all possible angular positions.

3. Bending press according to claim 2, characterised in that the excentric element (12) has a circular profile and is of a size such that when its axis is positioned above that of the trunnion (13') the preadjustment is such that the bending of the metal sheet (19) is performed upwards by the lower blade (9), whereas orientation of its axis below that of the trunnion (13') corresponds to downward bending of the metal sheet (19) following the action exerted by the blade (7).

## Patentansprüche

1. Biegepresse für Bleche, mit einem festen unteren Gegenmesser (1) und einem relativ zu diesem in senkrechter Richtung bewegbaren oberen Gegenmesser (5), welche in der Lage sind, ein dazwischen liegendes Blech (19) aufzunehmen, mit einem im Querschnitt die Form eines C aufweisenden Messerträger (6), welcher relativ zu den Gegenmessern bewegbar ist und Faltmesser (7, 8) trägt, dadurch gekennzeichnet, daß die Biegepresse einen die Form eines L aufweisenden festen Aufbaues (2) aufweist, welcher an-dem äußeren Ende seines waagerechten Teiles eine in senkrechter Richtung verlaufende Verlängerung (2') aufweist, mit welcher das darüberliegende untere Gegenmesser (1) verbunden ist, daß die Biegepresse im oberen Teil einen Träger (4) aufweist, welcher mit dem hinteren Teil des festen Aufbaues (2) in gelenkiger Verbindung steht, daß der vordere Teil des Trägers (4) mit dem oberen Gegenmesser (5) in Verbindung steht, daß der im Querschnitt C-förmige Messerträger (6) in dem Innenraum zwischen dem festen Aufbau (2), dem Träger (4) und den Gegenmessern (1, 5) beweglich montiert ist, um in senkrechter Richtung mit Hilfe einer oder mehrerer Stangen (10) bewegbar zu sein, von welchen eine jede von einer hydraulischen Hubvorrichtung (9) bewegbar ist, daß die Stangen an der unteren Fläche des Messerträgers angelenkt sind, an dessen hinteren Stirnfläche eine Reihe von Rollorganen (14, 15) angeordnet ist, welche längs zweier, im wesentlichen in senkrechter Richtung verlaufenden Bahnen (16-17) bewegbar sind, deren äußeren Enden (18) ein gewölbtes Profil aufweisen, dessen Wölbungsradius größer ist als derjenige der Rollenorgane (15), daß diese äußeren Enden der Führungsbahn in einer solchen Höhe liegen, daß eine Bewegung der Gesamtanordnung des Messerträgers (6) längs eines Kreisbogens dann möglich ist, wenn das obere Faltmesser (7) oder das untere Faltmesser (8) in Richtung der Gegenmesser (1, 5) bewegt wird und daß die Biegepresse darüber hinaus Mittel aufweist, mit deren Hilfe die Stellung des äusseren unteren Endes der Hubvorrichtungen (9) in kontinuierlicher Weise regelbar ist.

2. Biegepresse nach Anspruch 1, dadurch gekennzeichnet, daß die Mittel zur kontinuierlichen Regelung der Stellung der äußeren Enden der Hubvorrichtungen (9) eine Welle (13) aufweisen, welche sich in Längsrichtung über die gesamte Länge der Biegepresse erstreckt und welche an der Stelle (13') in Höhe der festen Seitenflanken der Biegepresse mit diesen gelenkig verbunden ist, daß die Welle (13) eine Reihe von Elementen (12) aufweist, welche relativ zu den Drehpunkten (13') exzentrisch liegen, daß diese exzentrischen Elemente (12) in einen Sitz eingreifen, der in den unteren Verlängerungen einer jeden Hubvorrichtung (9) vorgesehen ist und daß die Welle (13) in der Lage ist, sich im Inneren dieser Sitze so zu bewegen, daß sie alle nur möglichen Winkelstellungen einnehmen kann.

3. Biegepresse nach Anspruch 2, dadurch gekennzeichnet, daß das exzentrische Element (12) ein Kreisprofil aufweist und so bemessen ist, daß in einer Stellung, in welcher die Achse desselben oberhalb derjenigen des Drehzapfens (13') liegt, die Vorregelung so vorgenommen wird, daß das Falten des Bleches (19) nach oben von dem unteren Faltmesser (8) erfolgt, während im Falle der Lage der Achse des Elementes (12) unterhalb derjenigen des Drehzapfens (13') das Blech (19) als Folge der Wirkung des Faltmessers (7) nach unten zu gefaltet wird.
